# DEMANDE DE BREVET EUROPEEN

(11) **EP 1 918 489 A1**
(43) Date de publication de la demande: **07.05.2008**
(21) Numéro de dépôt: 06123489.4
(22) Date de dépôt: 03.11.2006
(51) Int. Cl.: E04H 4/00, B65D 90/02

(54) **Cuve et procédé pour sa production**

(71) Demandeur: de Troostembergh-de Troostembergh, Amaury Charles Marie Gobert, 3390 Tielt-Winge (Houwaart) (BE)
(72) Inventeur: de Troostembergh-de Troostembergh, Amaury Charles Marie Gobert, 3390 Tielt-Winge (Houwaart) (BE)
(74) Mandataire: Gevers, François

(57) **Abrégé**

L'invention concerne une cuve pouvant contenir un liquide, en particulier pour former un bassin de piscine. Cette cuve est formée par une structure en sandwich comportant une peau intérieure 12, une peau extérieure 13 et une âme 11 collée entre une face extérieure 12e de ladite peau intérieure 12 et une face intérieure 13i de ladite peau extérieure 13. La peau intérieure 12 comporte une pluralité d'éléments métalliques 1 joints par collage. L'invention concerne aussi un procédé de production de cette cuve, comportant les étapes de joindre la pluralité d'éléments métalliques 1 par collage pour former la peau intérieure 12, coller une épaisseur de matériau sur la face extérieure de ladite peau intérieure pour former l'âme 11 de la structure en sandwich, et coller la peau extérieure 13 sur une face extérieure de ladite âme 11.

## Description

La présente invention se rapporte à une cuve pouvant contenir un liquide, en particulier pour former un bassin de piscine, et à un procédé pour produire une telle cuve.

Dans les piscines de l'art antérieur, le bassin est généralement dans un matériel, tel que le béton ou le plastique renforcé avec des fibres de verre, nécessitant un revêtement intérieur tant pour des raisons d'étanchéité, que pour permettre un nettoyage facile et éviter la croissance d'algues et films bactériens. Un bassin en tôle métallique, en particulier en tôle d'acier inoxydable, serait très avantageux pour résoudre de tels problèmes, mais l'acier inoxydable possède l'inconvénient de manquer de rigidité, ce qui est un problème majeur pour cette application. Pour cette raison, un tel bassin nécessiterait une charpente de maintien lourde, onéreuse et difficile à transporter.

Pour remédier à cet inconvénient, on a proposé dans la publication de demande de brevet allemand DE 2 032 978 un bassin de piscine composé de caissons, lesdits segments étant formés par des caissons renfermant une âme en mousse rigide entre une peau extérieure en tôle et une peau intérieure en tôle d'acier inoxydable. Les segments sont tenus ensemble par des tiges tendues entre des ancrages aux extrêmes du bassin.

Cette construction a toutefois l'inconvénient d'être complexe à mettre en oeuvre. En particulier, la mousse rigide doit être gonflée et endurcie dans les caissons. En outre, ces caissons sont encombrants, et, enfin, les tiges et les ancrages peuvent se détériorer après le montage de la piscine.

Alternativement, on a proposé dans la demande de brevet japonais JP 6-219493 d'assembler des panneaux sandwich pour former une cuve pour contenir de l'eau. Ces panneaux sandwich comportent un panneau en nid d'abeille formant une âme entre une peau intérieure en acier inoxydable et une peau extérieure. La peau intérieure forme en outre des flanches sur les bords de chaque panneau sandwich, ces flanches présentant des orifices pour boulonner chaque panneau sandwich aux panneaux sandwich adjacents. L'assemblage par boulons a toutefois l'inconvénient de nécessiter une certaine main d'oeuvre. En outre, l'étanchéité des joints entre les panneaux sandwich assemblés de cette façon peut difficilement être garantie sans des mesures additionnelles.

Le problème à remédier par la présente invention est donc celui d'assurer un montage rapide, facile et assurant une bonne étanchéité et facilité de nettoyage d'une telle cuve pouvant contenir des liquides avec une structure en sandwich comportant une peau intérieure, une peau extérieure et une âme attachée entre une face extérieure de la peau intérieure et une face intérieure de la peau extérieure afin d'assurer la rigidité de la cuve.

Pour résoudre ce problème, la peau intérieure de la cuve de l'invention comporte une pluralité d'éléments métalliques joints par collage.

L'emploi d'une technique de collage pour produire la cuve est avantageux en ce qu'il permet un assemblage plus rapide de la cuve avec une main d'oeuvre minimale. En outre, pour les cuves, et plus particulièrement les bassins de piscine, cette solution possède l'avantage additionnel d'assurer l'étanchéité des joints entre les éléments métalliques formant la peau intérieure. Finalement, le collage est aussi préférable à, par exemple, le soudage, puisque celui est difficile à mettre en oeuvre avec certains métaux et pourrait causer des déformations thermiques. L'ensemble forme une cuve monocoque légère et transportable.

De préférence, l'âme est collée à ladite peau intérieure et/ou ladite peau extérieure de manière à efficacement transmettre les charges entre ces éléments de la structure en sandwich.

Dans un mode de réalisation particulièrement avantageux ladite âme est en nid d'abeille, ce qui permet d'obtenir une structure en sandwich particulièrement légère et rigide avec des opérations simples. Préférablement cette âme en nid d'abeille est à base de polypropylène ou polyéthylène, plastiques particulièrement économiques remplissant les conditions mécaniques et de durabilité nécessaires pour cette application.

Préférablement, lesdits éléments métalliques sont en acier inoxydable, ayant des avantages de durabilité, facilité de nettoyage, en outre résiste la croissance d'algues et films biologiques et donne aussi un aspect esthétiquement plaisant à la cuve.

Préférablement, ladite peau extérieure est en plastique, préférablement en polyester renforcé avec de la fibre de verre. Ceci permet de fournir une cuve particulièrement solide et légère, où l'âme est bien protégée de l'environnement, avec des moyens particulièrement économiques.

Particulièrement avantageusement, lesdits éléments métalliques sont joints par collage avec un ensemble de bandes, où chaque bande est collée à au moins deux éléments métalliques adjacents. Ceci permet de solidement joindre ces éléments métalliques. Préférablement, ladite bande est collée sur ladite face extérieure de la peau intérieure, de façon à ce que la face intérieure de la peau intérieure de la cuve soit sensiblement lisse.

Préférablement, lesdits éléments métalliques sont joints par collage avec une colle bicomposante, ce qui permet d'obtenir un joint particulièrement solide et résistant l'eau.

Avantageusement, lesdits éléments métalliques ont une épaisseur e entre 0.5 et 5 mm, préférablement entre 0.5 et 1 mm. Ces dimensions permettent d'éviter la perforation de la peau intérieure dans un usage normal, tout en limitant son coût et son poids.

La présente invention se rapporte aussi à un procédé de production d'une telle cuve. Ce procédé comporte les étapes suivantes :
a) former une peau intérieure en joignant une pluralité d'éléments métalliques par collage ;
b) attacher, de préférence par collage, une épaisseur de matériau sur une face extérieure de ladite peau intérieure pour former une âme d'une structure en sandwich ; et
c) attacher, de préférence par collage, une peau extérieure sur une face extérieure de ladite âme.

Préférablement, pendant au moins une partie dudit procédé, lesdits éléments métalliques sont montés sur une structure de support afin de maintenir la forme de la cuve.

Des détails concernant l'invention sont décrits ci-après de manière exemplaire et non-limitative en faisant référence à la figure unique.

La figure unique représente une vue en coupe de la structure en sandwich de la cuve avec deux éléments métalliques adjacents joints par collage selon un mode de réalisation de l'invention.

Dans cette figure, la structure sandwich de la cuve comporte une âme 11, une peau intérieure 12 en acier inoxydable et une peau extérieure 13.

Dans le mode de réalisation illustré, l'âme 11 est une épaisseur d'un matériau en nid d'abeille, préférablement à base de polypropylène ou polyéthylène, ce qui permet d'obtenir une structure en sandwich particulièrement légère et rigides. Toutefois, des épaisseurs d'autres classes de matériaux, telles que des mousses à alvéoles ouverts ou fermés, constituent des alternatives pouvant être considérées pour l'âme 11 afin d'obtenir une structure en sandwich légère et rigide.

La peau intérieure 12 comporte une pluralité d'éléments métalliques 1. Dans le mode de réalisation illustré, les éléments métalliques 1 sont en acier inoxydable. Toutefois, d'autres matériaux métalliques résistant à la corrosion, tels que l'acier peint, l'acier galvanisé, l'acier traite ou l'aluminium, peuvent être employés pour cette peau intérieure 12.

Dans le mode de réalisation illustré, la peau extérieure 13 est en polyester renforcé avec des fibres de verres, qui constitue un matériau particulièrement avantageux pour la présente application. Toutefois, d'autres matériaux, tels que d'autres plastiques, renforcés ou pas, ou même de métaux tels que l'acier inoxydable peuvent alternativement être utilisés dans cette peau extérieure 13.

La peau intérieure 12 a une épaisseur e et comporte une face intérieure 12i et une face extérieure 12e. Dans le mode de réalisation illustré, l'épaisseur e est autour de 3 mm, épaisseur offrant un bon compromis entre résistance à la perforation et coût et poids de cette peau intérieure 12. La peau extérieure 13 comporte aussi une face intérieure 13i et une face extérieure 13e. Enfin, l'âme 11 comporte une face intérieure, qui est collée à la face extérieure 12e de la peau intérieure 12, et une face extérieure, qui est collée à la face intérieure 13i de la peau extérieure 13.

Dans le mode de réalisation illustré, deux éléments métalliques 1 adjacents sont joints par collage avec une bande 2. La bande 2 du mode de réalisation illustré est collée aux deux éléments métalliques 1 adjacents illustrés, de manière à les joindre de façon imperméable. Quand la cuve de l'invention forme un bassin de piscine il est préférable de coller la bande 2 aux éléments métalliques 1 adjacents sur la face extérieure 12e de la peau intérieure 12, de façon à minimiser le joint entre les panneaux sandwich 1 adjacents et que la face intérieure 12i de la peau intérieure 12 de la cuve soit sensiblement lisse pour une plus grande sécurité des utilisateurs et propreté de la cuve. Il est toutefois concevable, en particulier dans d'autres applications de la cuve de l'invention, de coller la bande 2 sur la face intérieure 12i de la peau intérieure 12 des élément métalliques 1 adjacents, ou même de coller la bande 2 à un des éléments métalliques 1 sur la face intérieure 12i de la peau intérieure 12 et à un autre des éléments métalliques 1 sur la face extérieure 12e de la peau intérieure 12 pour les joindre.

Dans le mode de réalisation illustré, la bande 2 est collée aux éléments métalliques 1 avec une colle bicomposant. Une telle colle permet d'établir un joint solide et durable même sous l'action de l'eau ou d'autres solvants.

Dans un mode de réalisation du procédé de production de cette cuve, les éléments métalliques 1 sont d'abord montés sur une armature formant une structure de support reprenant la forme intérieure de la cuve. Ainsi supportés, les éléments métalliques 1 sont joints les uns aux autres en collant les bandes 2 sur eux. Une fois les éléments métalliques 1 sont joints de cette façon pour former la peau intérieure 12 de la cuve, une épaisseur de matériau, dans ce mode de réalisation en nid d'abeille, est collée sur la face extérieure 12e de la peau intérieure 12 pour former l'âme 11 de la structure sandwich de la cuve. La peau extérieure 13 est ensuite posée et collée sur l'âme 11. Si la peau extérieure 13 est en polyester renforcé avec des fibres de verres, comme dans le mode de réalisation illustré, elle peut être laminée et/ou endurcie sur place. Finalement, la cuve peut être retirée de la structure de support pour être entreposée et/ou transportée au lieu d'installation.

Quoique la présente invention ait été décrite en se référant à un exemple de réalisation spécifique, il est évident que des modifications peuvent être apportées sur cet exemple sans sortir de la portée générale de l'invention telle que définie par les revendications. Par conséquent, la description doit être considérée dans un sens illustratif plutôt que descriptif.

### REFERENCES DES FIGURES

- 1: Élément métallique
- 2: Bande
- 11: Âme
- 12: Peau intérieure
- 12i: Face interne
- 12e: Face externe
- 13: Peau extérieure
- 13i: Face interne
- 13e: Face externe

## Revendications

1. Cuve pouvant contenir un liquide, en particulier pour former un bassin de piscine, avec une structure en sandwich comportant une peau intérieure (12), une peau extérieure (13) et une âme (11) attachée entre une face extérieure (12e) de ladite peau intérieure (12) et une face intérieure (13i) de ladite peau extérieure (13); et
**caractérisée en ce que** ladite peau intérieure (12) comporte une pluralité d'éléments métalliques (1) joints par collage.

2. Cuve selon la revendication 1, **caractérisée en ce que** ladite âme (11) est collée à ladite peau intérieure (12) et/ou ladite peau extérieure (13).

3. Cuve selon la revendication 1, **caractérisée en ce que** ladite âme (11) est en nid d'abeille, préférablement à base de polypropylène ou polyéthylène.

4. Cuve selon une des revendications précédentes, **caractérisée en ce que** lesdits éléments métalliques (1) de la peau intérieure (12) sont en acier inoxydable.

5. Cuve selon une des revendications précédentes, **caractérisée en ce que** ladite peau extérieure (13) est en plastique, préférablement en polyester renforcé avec des fibres de verre.

6. Cuve selon une des revendications précédentes, **caractérisée en ce que** lesdits éléments métalliques (1) sont joints par collage avec un ensemble de bandes (2), où chaque bande (2) est collée à au moins deux éléments métalliques (1) adjacents, préférablement sur la face extérieure (12e) de la peau intérieure (12).

7. Cuve selon une des revendications précédentes, **caractérisée en ce que** lesdits éléments métalliques (1) sont joints par collage avec une colle bicomposante.

8. Cuve selon une des revendications précédentes, **caractérisée en ce que** lesdits éléments métalliques (1) de la peau intérieure (12) ont une épaisseur e entre 0.5 et 5 mm, préférablement entre 0.5 et 1 mm.

9. Procédé pour produire une cuve pouvant contenir un liquide, en particulier pour former un bassin de piscine, comportant les étapes suivantes :
a) former une peau intérieure (12) ;
b) attacher, de préférence par collage, une épaisseur de matériau sur une face extérieure de ladite peau intérieure pour former une âme (11) d'une structure en sandwich ;
c) attacher, de préférence par collage, une peau extérieure (13) sur une face extérieure de ladite âme (11);
**caractérisé en ce que** une pluralité d'éléments métalliques (1) sont joints par collage pour former ladite peau intérieure (12).

10. Procédé selon la revendication 9, **caractérisé en ce que en ce que** lesdits éléments métalliques (1) sont joints par collage avec un ensemble de bandes (2), où chaque bande (2) est collée à au moins deux éléments métalliques (1) adjacents, préférablement sur ladite face extérieure (12e) de ladite peau intérieure.

11. Procédé selon une des revendications 9 ou 10, **caractérisé en ce que** lesdits éléments métalliques (1) sont joints par collage avec une colle bicomposante.

12. Procédé selon une des revendications 8 à 14, **caractérisé en ce que** pendant au moins une partie dudit procédé, lesdits éléments métalliques (1) sont montés sur une structure de support.
